# EUROPÄISCHE PATENTSCHRIFT

(11) **EP 3 296 634 B1**
(45) Veröffentlichungstag und Bekanntmachung des Hinweises auf die Patenterteilung: **12.12.2018**
(21) Anmeldenummer: 17191209.0
(22) Anmeldetag: 14.09.2017
(51) Int. Cl.: F23N 3/00

(54) **VERFAHREN ZUR KONSTANTHALTUNG DES DEM BRENNERRAUM EINES MOBILEN HEIZGERÄTES ZUGEFÜHRTEN VERBRENNUNGSLUFT-MASSENSTROMS UND NACH EINEM SOLCHEN VERFAHREN ARBEITENDES HEIZGERÄT**
METHOD OF MAINTAINING THE COMBUSTION AIR FLOW RATE FED TO THE COMBUSTION CHAMBER AND HEATING APPARATUS OPERATING ACCORDING TO SUCH A METHOD
PROCÉDÉ DE MAINTIEN CONSTANT DU DÉBIT MASSIQUE D'AIR DE COMBUSTION FOURNI PAR LA CHAMBRE DE COMBUSTION D'UN APPAREIL DE CHAUFFAGE ET APPAREIL DE CHAUFFAGE FONCTIONNANT SELON UN TEL PROCÉDÉ

(30) Priorität: 14.09.2016 DE 102016117323; 14.09.2016 DE 202016105123 U
(43) Veröffentlichungstag der Anmeldung: 21.03.2018
(73) Patentinhaber: Valeo Thermal Commercial Vehicles Germany GmbH, 82205 Gilching (DE)
(72) Erfinder: REDELBERGER, Harald, 97273 Kürnach (DE)
(74) Vertreter: Strasser, Wolfgang

(56) Entgegenhaltungen:
- WO-A1-2005/116527
- DE-A1- 10 144 404

## Beschreibung

Die Erfindung betrifft ein Verfahren zur Konstanthaltung des dem Brennerraum eines mobilen Heizgerätes zugeführten Verbrennungsluft-Massenstroms gemäß dem Oberbegriff von Anspruch 1 sowie ein nach einem solchen Verfahren arbeitendes mobiles Heizgerät gemäß Anspruch 4.

Es sind mobile Heizgeräte bekannt, die mit einem gasförmigen oder einem flüssigen Brennstoff betrieben werden, der einem Brennerraum im erstgenannten Fall direkt oder im zweiten Fall über eine Zerstäubereinheit zugeführt wird. Dabei wird die Menge des pro Zeiteinheit in den Brennerraum eingebrachten Brennstoffs in Abhängigkeit von der gewünschten Heizleistung vorgegeben. Zur Erzielung einer möglichst schadstoffarmen Verbrennung ist es dann wünschenswert, den mithilfe des Brennluft-Gebläses in den Brennerraum des Heizgerätes geförderten Verbrennungsluft-Massenstrom auf einem Wert konstant zu halten, der in Verbindung mit der pro Zeiteinheit zugeführten Brennstoffmenge zu einer optimalen Verbrennung führt (λ = 1).

Bei stationären Heizgeräten kann dies näherungsweise dadurch erfolgen, dass die Drehzahl des Gebläses auf einen fest vorgegebenen, durch Versuche ermittelten Wert eingestellt bzw. eingeregelt und so das dem Brennerraum zugeführte Luftvolumen konstant gehalten wird.

Der für die Qualität der Verbrennung entscheidende Verbrennungsluft-Massenstrom bleibt in diesem Fall aber nur dann in etwa konstant, wenn sich weder der Luftdruck, noch die Lufttemperatur noch die Luftfeuchtigkeit ändern. Für mobile Heizgeräte, wie sie in Fahrzeugen, insbesondere PKWs, Lastkraftwagen oder Omnibussen zum Einsatz kommen und dabei auf häufig wechselnden Meereshöhen betrieben werden, sind diese Bedingungen keinesfalls erfüllbar.

Aus der DE 101 44 404 A1 ist ein mobiles Zusatzheizgerät mit einer Steuereinrichtung bekannt, die geeignet ist, die Brennluftzuführeinrichtung und/oder die Brennstoffzuführeinrichtung in Abhängigkeit eines Signals zu steuern, das von einer Einrichtung geliefert wird, mit deren Hilfe die Luftdichte in der Umgebung des Zusatzheizgerätes anhand der Drehzahl und der Leistungsaufnahme eines fahrzeugeigenen Kühler- oder Lüftungs-Gebläsemotors ermittelt wird. Hierfür ist es erforderlich, dass einer dieser nicht zum Zusatzheizgerät gehörenden Gebläsemotoren einen Drehzahlsensor und eine Steuereinrichtung aufweist, der bzw. die jeweils ein die elektrische Leistungsaufnahme des betreffenden Gebläsemotors kennzeichnendes und ein seine zugehörige Drehzahl wiedergebendes Signal liefert. Nachteilig an dieser Vorgehensweise ist, dass sie nicht nur Anforderungen an den konstruktiven Aufbau des Heizgerätes sondern auch der Kühler- oder Lüftungs-Gebläseanordnung stellt. Weiterhin ist zumindest ein zum Messen der Drehzahl des betreffenden Gebläsemotors dienender, zusätzlicher Sensor erforderlich. Auch ist nicht gewährleistet, dass die Luftdichteverhältnisse im Bereich des Kühler- oder Lüftungs-Gebläsemotors ständig in einem reproduzierbaren Zusammenhang mit denen im Bereich des Brennluft-Gebläses des Heizgerätes stehen.

WO 2005/116527 bezieht sich auf ein mobiles Heizgerät und offenbart alle Merkmale des Oberbegriffes des Anspruchs 1 und des Anspruchs 4.

Demgegenüber liegt der Erfindung die Aufgabe zu Grunde, ein Verfahren der in Oberbegriff von Anspruch 1 genannten Art sowie ein nach diesem Verfahren arbeitendes Heizgerät gemäß dem Oberbegriff von Anspruch 4 zu schaffen, die so ausgebildet sind, dass ohne zusätzliche Messsensoren der dem Brennerraum eines Heizgerätes zugeführte Verbrennungsluft-Massenstrom auf einen vorgebbaren, von den momentan herrschenden Luftdruck-, Luftfeuchtigkeits- und/oder Lufttemperatur-Verhältnissen unabhängigen, konstanten Wert eingeregelt werden kann, der mit der fest vorgegebenen, pro Zeiteinheit zugeführten Brennstoffmenge eine optimale Verbrennung (λ = 1) liefert.

Zur Lösung dieser Aufgabe sieht die Erfindung die in den Ansprüchen 1 bzw. 4 niedergelegten Merkmale vor.

Diese Vorgehensweise liegen folgende Überlegungen zu Grunde:
Bei einem Brennluft-Gebläsemotor ist der Drehmomentbedarf proportional zu dem vom Gebläse geförderten Verbrennungsluft-Massenstrom ṁ. Um diesen auf einem vorgegebenen Wert konstant zu halten, genügt es das Drehmoment M des Brennluft-Gebläsemotors auf einen entsprechenden konstanten Wert einzuregeln.

Bei einem permanent erregten Elektromotor ist das Drehmoment M gemäß folgender Gleichung proportional zum Motorstrom I_{M}: $M = {I}_{M} ∗ {k}_{M}$ wobei k_{M} die Motorstromkonstante ist, für die gilt: ${k}_{M} = {B}_{M} * I * r ,$

Dabei ist B_{M} die magnetische Flussdichte, I die Länge des Leiters der Motorwicklung und r dessen Radius zur Drehachse des Motors. Um einen konstanten Verbrennungsluft-Massenstrom ṁ zu erzielen, ist es somit erforderlich, den Motorstrom I_{M} auf einem entsprechenden Wert konstant zu halten.

Allerdings ist die magnetische Flussdichte B_{M} bei permanent erregten Motoren in starkem Maße von der Temperatur der Permanentmagnete abhängig. Beispielsweise sind Ferritmagnete bekannt, bei denen sich die magnetische Flussdichte B_{M} je 100 K (Kelvin) um etwa 20 % verändert; der Temperaturkoeffizient k_{M} ist hier also 2 * 10⁻³/K. Dabei ist in dem hier interessierenden Temperaturbereich von -40° C bis 120° C die Temperaturabhängigkeit mit guter Genauigkeit linear. Bei anderen Magetmaterialien, die im Rahmen der Erfindung ebenfalls zum Einsatz kommen können, gelten entsprechend andere Temperaturkoeffizienten, die der Fachmann ohne weiteres den Datenblättern der Hersteller der Permanentmagnete entnehmen kann.

Um ein konstantes Drehmoment M zu erzielen, ist gemäß der Erfindung vorgesehen, dass der Sollmotorstrom I_{Msoll}, der einer den Motorstrom des Brennluft-Gebläsemotors kontrollierenden Regelschleife vorgegeben wird, nicht konstant gehalten wird, sondern sich gemäß folgender Gleichung ändert: ${I}_{Msoll} = {I}_{Msoll0} * {\left(1 - \left({T}_{Magnete} - {T}_{0}\right) * {k}_{M}\right)}^{- 1}$ wobei I_{Msoll0} der durch Versuche zu ermittelnde Motorstrom ist, der bei der Referenztemperatur T₀ den gewünschten Verbrennungsluft-Massenstrom ṁ liefert, der in Verbindung mit der pro Zeiteinheit dem Brennerraum zugeführten Brennstoffmenge eine optimale Verbrennung (λ-Wert = 1) liefert.

Gemäß der Erfindung wird also die Temperatur T_{Magnete} der Permanentmagnete oder eine mit dieser eng korrelierte Temperatur erfasst, aus der mithilfe einer Recheneinheit der sich mit der Temperatur T_{Magnete} ändernde Soll-Motorstrom I_{Msoll} gemäß Gleichung (3) berechnet wird, der dann als Führungsgröße für die Motorstrom-Regelung dient.

Da die Temperatur T_{Magnete} der Permanentmagnete im Regelfall nicht direkt gemessen werden kann, ist vorzugsweise vorgesehen, stattdessen einen aus Sicherheitsgründen ohnehin vorhandenen Temperatursensor einer nahe am Brennluft-Gebläsemotor befindlichen bzw. in dessen Gehäuse integrierten Elektronik zu verwenden. Für die von diesem Temperatursensor gemessene Temperatur T_{Elektronik} gilt dann im eingeschwungenen Zustand: ${T}_{Magnete} = {T}_{Elektronik} + Δ {T}_{Magnete} .$

Die Temperaturdifferenz ΔT_{Magnete} wird für die einzelnen Heizleistungen und damit die einzelnen Nenndrehzahlen während der Entwicklung des Heizgerätes ermittelt und als Parameter in einem Mikroprozessorspeicher hinterlegt.

Diese Näherung ist unkritisch, weil bei einem Heizgerät der Verbrennungsluft-Gebläsemotor nicht über den ganzen prinzipiell möglichen Drehzahlbereich sondern nur innerhalb enger Drehzahlgrenzen benutzt wird.

Die Erfindung wird im Folgenden anhand eines Ausführungsbeispiels unter Bezugnahme auf die Zeichnung beschrieben; in dieser zeigt die einzige Figur eine stark vereinfachte schematische Darstellung der wesentlichen Teile einer nach dem erfindungsgemäßen Verfahren arbeitenden Regelungsanordnung für den Verbrennungsluft-Gebläsemotor eines mobilen Heizgerätes.

In Fig. 1 ist ein Brennluft-Gebläsemotor 1 dargestellt, dessen elektrischer Strom I_{M} mit Hilfe einer Regeleinrichtung 3 so geregelt wird, dass das vom Verbrennungsluft-Gebläsemotor 1 abgegebene Drehmoment M und somit auch der vom Verbrennungsluft-Gebläsemotor 1 geförderte Verbrennungsluft-Massenstrom ṁ auf einem Wert konstant gehalten wird, der bei fest vorgegebener, pro Zeiteinheit dem Brennerraum (nicht dargestellt) des Heizgerätes zugeführten Brennstoffmenge zu einer möglichst vollständigen Verbrennung (λ = 1) führt.

Zu diesem Zweck umfasst die stark vereinfacht dargestellte Regeleinrichtung 3 eine aus Regler und Stellglied bestehende Einheit 5, die an ihrem Ausgang den dem Verbrennungsluft-Gebläsemotor 1 zugeführten Motorstrom I_{M} abgibt. Dessen Wert wird durch ein Messglied 6 gemessen, dessen Ausgangssignal in bekannter Weise mit negativem Vorzeichen auf einen Sollwert/Istwert-Vergleicher 8 der Regeleinrichtung 3 rückgekoppelt wird.

Das dem anderen Eingang des Sollwert/Istwert-Vergleiches 8 zugeführte Signal besitzt gemäß der Erfindung keinen konstanten Wert, sondern wird von einer Rechner-Speicher-Einheit 10 als Führungsgröße I_{Msoll} in Abhängigkeit von der durch einen Temperatursensor 12 gemessenen Temperatur T_{Elektronik} gemäß der sich aus den Gleichungen (3) und (4) ergebenden Gleichung ${I}_{Msoll} = {I}_{Msoll 0} * {\left(1 - \left({T}_{Elektronik} + Δ {T}_{Magnete} - {T}_{0}\right) * {k}_{M}\right)}^{- 1}$ variiert, sodass die erforderliche Anpassung des Motorstroms I_{M} an die sich mit den Umgebungsbedingungen ändernde Temperatur der Erregermagnete T_{Magnete} des Brennluft-Gebläsemotors 1 erfolgt.

Für Ferritmagnete mit einem entsprechenden Temperaturkoeffizienten k_{M} ergibt sich beispielsweise hieraus die Gleichung ${I}_{Msoll 0} = {I}_{Msoll 0} * {\left(1 - \left({T}_{Elektronik} + Δ {T}_{Magnete} - {T}_{0}\right) * 2 * {10}^{- 3} / K\right)}^{- 1} ,$ wobei K für Kelvin steht.

## Patentansprüche

1. Verfahren zur Konstanthaltung des dem Brennerraum eines mobilen Heizgerätes zugeführten Verbrennungsluft-Massenstroms, wobei das Heizgerät einen durch Permanentmagnete erregten Brennluft-Gebläsemotor umfasst,
**dadurch gekennzeichnet,**
**dass** das vom Brennluft-Gebläsemotor (1) abgebbare Drehmoment dadurch auf einem vorgebbaren Wert konstant gehalten wird, dass der elektrische Motorstrom des Brennluft-Gebläsemotors (1) mithilfe einer Regeleinrichtung (3) auf einen vorgebbaren Soll-Motorstrom I_{Msoll} eingeregelt wird, der in Art einer Führungsgröße in Abhängigkeit von der durch Messung erfassten Temperatur der Permanentmagnete T_{Magnete} des Brennluft-Gebläsemotors (1) veränderbar ist.

2. Verfahren nach Anspruch 1, **dadurch gekennzeichnet, dass** der Soll-Motorstrom I_{Msoll} in Abhängigkeit von der durch Messung erfassten Temperatur der Permanentmagnete T_{Magnete} nach der Gleichung ${I}_{Msoll} = {I}_{Msoll 0} {\left(1 - \left({T}_{Magnete} - {T}_{0}\right) {k}_{M}\right)}^{- 1}$ verändert wird, wobei T₀ eine Referenztemperatur ist, bei welcher der für das betreffende Heizgerät zu einem optimalen Verbrennungsgemischverhältnis führende Motorstrom I_{Msoll0} ermittelt wurde und k_{M} der Temperaturkoeffizient der magnetischen Flussdichte der Permanentmagnete des Brennluft-Gebläsemotors (1) ist.

3. Verfahren nach einem der Ansprüche 1 oder 2, **dadurch gekennzeichnet, dass** die Temperatur der Permanentmagnete T_{Magnete} dadurch näherungsweise ermittelt wird, dass die Temperatur T_{Elektronik} einer in unmittelbarer Nähe des Brennluft-Gebläsemotors (1) angeordneten Elektronik gemessen und aus ihr ein Näherungswert für die Temperatur der Permanentmagnete T_{Magnete} nach der Gleichung T_{Magnete} = T_{Elektronik} + ΔT_{Magnete'} berechnet wird, wobei ΔT_{Magnete} ein für die einzelnen Heizleistungen ermittelter und in einem Mikroprozessorspeicher hinterlegter Parameter ist.

4. Mobiles, mit Brennstoff betriebenes Heizgerät, mit einem mithilfe von Permanentmagneten erregten Brennluft-Gebläsemotor (1), der dazu dient dem Brennerraum des Heizgerätes Verbrennungsluft zuzuführen,
**dadurch gekennzeichnet, dass**
ein Temperatursensor (12) zum Erfassen der Temperatur der Permanentmagnete T_{Magnete} des Brennluft-Gebläsemotors (1) und eine Regeleinrichtung (3) vorgesehen sind, wobei letztere dazu ausgebildet ist, den dem Brennerraum des Heizgerätes zugeführten Verbrennungsluft-Massenstrom mit Hilfe einer Führungsgröße I_{Msoll} auf einen Sollwert einzulegen, die in Abhängigkeit von der durch Messung erfassten Temperatur der Permanentmagnete T_{Magnete} veränderbar ist.

5. Heizgerät nach Anspruch 4, **dadurch gekennzeichnet, dass** der Brennluft-Gebläsemotor (1) eine in unmittelbarer Nähe der Permanentmagnete angeordnete Elektronik mit einem Temperatursensor (12) umfasst, dessen Ausgangssignal T_{Elektronik} einer Rechner-Speicher-Einheit (10) zuführbar ist, die hieraus unter Verwendung von in ihrem Speicher abgelegten Parametern die jeweilige Führungsgröße I_{Msoll} berechnet.

## Claims

1. Method for keeping constant the combustion-air mass flow supplied to the combustion chamber of a mobile heaterr, wherein the heater comprises a combustion-air blower motor excited by permanent magnets, **characterized, in that** the torque being emitted by the combustion-air blower motor (1) is kept constant at a predeterminable value by adjusting the electric motor current of the combustion-air blower motor (1) by means of a control device (3) to a predeterminable setpoint motor current I_{Msetpoint}, which as kind of reference variable is variable as a function of the temperature of the permanent magnets T_{Magnets} of the combustion-air blower motor (1) detected by measurement.

2. The method according to claim 1, **characterized in that** the setpoint motor current I_{Msetpoint} depending on the temperature of the permanent magnets T_{Magnets} detected by measurement is changed according to the equation ${I}_{Msetpoint} = {I}_{Msetpoint 0} {\left(1 - \left({T}_{Magnetes} - {T}_{0}\right) {k}_{M}\right)}^{- 1}$ where T₀ is a reference temperature at which the motor current I_{Msetpoint0} leading to an optimum combustion mixture ratio for the heater in question has been determined and k_{M} is the temperature coefficient of the magnetic flux density of the permanent magnets of the combustion air blower motor (1).

3. The method according to any one of claims 1 or 2, **characterized in that** the temperature of the permanent magnets T_{Magnets} is thereby approximately determined that the temperature T_{Electronics} of an electronic unit being arranged in the immediate vicinity of the combustion-air blower motor (1) is measured and therefrom an aproximate value for the temperature of the permanent magnets T_{Magnets} is calculated according to the equation T_{Magnets} = T_{Electronics} + ΔT_{Magnets}, where ΔT_{magnets} is a parameter determined for individual heating outputs and stored in a microprocessor memory.

4. A mobile fuel-fired heater with a permanent-magnet exited air blower motor (1) for supplying combustion air to the combustion chamber of the heater, **characterized in that**
a temperature sensor (12) for detecting the temperature of the permanent magnets T_{Magnets} of the combustion-air blower motor (1) and a control device (3) are provided, the latter being adapted to adjust the combustion-air mass flow supplied to the combustion chamber of the heater by means of a reference variable I_{Msetpoint} to a target value, which reference variable is variable depending on the temperature T_{Magnets} of the permanent magnets detected by measuring.

5. Heater according to claim 4, **characterized in that** the combustion-air blower motor (1) comprises an electronic unit disposed in the immediate vicinity of the permanent magnets said unit having a temperature sensor (12) whose output signal T_{Electronics} can be supplied to a computer/memory unit (10), which calculates the respective reference variable I_{Msetpoint} therefrom using parameters stored in its memory.

## Revendications

1. Procédé de maintien constant du débit massique d'air de combustion amené à la chambre de combustion d'un appareil de chauffage mobile, l'appareil de chauffage comprenant un moteur de soufflerie d'air brûlant excité par des aimants permanents, **caractérisé en ce que**
le couple pouvant être fourni par le moteur de soufflerie d'air brûlant (1) est maintenu constant à une valeur pouvant être prédéfinie en réglant le courant électrique du moteur de soufflerie d'air brûlant (1) à l'aide d'un système de réglage (3) à un courant de moteur de consigne I_{Msoll} pouvant être prédéfini, modifiable à la manière d'une grandeur de guidage en fonction de la température des aimants permanents T_{Magnete} du moteur de soufflerie d'air brûlant (1), déterminée par mesure.

2. Procédé selon la revendication 1, **caractérisé en ce que** le courant du moteur de consigne I_{Msoll} est modifié en fonction de la température des aimants permanents T_{Magnete} déterminée par mesure d'après l'équation ${I}_{Msoll} = {I}_{Msoll 0} {\left(1 - \left({T}_{Magnete} - {T}_{0}\right) {k}_{M}\right)}^{- 1}$ dans laquelle T₀ est une température de référence à laquelle a été déterminé le courant de moteur I_{Msoll0} conduisant à un rapport de mélange de combustion optimal pour l'appareil de chauffage concerné et k_{M} est le coefficient de température de la densité de flux magnétique des aimants permanents du moteur de soufflerie d'air brûlant (1).

3. Procédé selon l'une des revendications 1 ou 2, **caractérisé en ce que** la température des aimants permanents T_{Magnete} est déterminée par approximation en mesurant la température T_{Elektronik} d'un dispositif électronique disposé à proximité immédiate du moteur de soufflerie d'air brûlant (1) et en calculant à partir de celle-ci une valeur d'approximation pour la température des aimants permanents T_{Magnete} d'après l'équation T_{Magnete} = T_{Elektronik} + ΔT_{Magnete}, ΔT_{Magnete} étant un paramètre déterminé pour les performances de chauffage individuelles et enregistré dans une mémoire de microprocesseur.

4. Appareil de chauffage mobile fonctionnant avec du combustible, comprenant un moteur de soufflerie d'air brûlant (1) excité à l'aide d'aimants permanents, qui sert à amener de l'air de combustion à la chambre de combustion de l'appareil de chauffage, **caractérisé en ce que**
un capteur de température (12) pour déterminer la température des aimants permanents T_{Magnete} du moteur de soufflerie d'air brûlant (1) et un système de réglage (3) sont prévus, ce dernier étant conçu pour ajuster le débit massique de l'air de combustion amené à la chambre de combustion de l'appareil de chauffage à une valeur de consigne à l'aide d'une grandeur de guidage I_{Msoll}, qui est modifiable en fonction de la température des aimants permanents T_{Magnete} déterminée par mesure.

5. Appareil de chauffage selon la revendication 4, **caractérisé en ce que** le moteur de soufflerie d'air brûlant (1) comprend un dispositif électronique disposé à proximité immédiate des aimants permanents, pourvu d'un capteur de température (12), dont le signal de sortie T_{Elektronik} peut être amené à une unité calculateur - mémoire (10), qui calcule à partir de celui-ci la grandeur de guidage I_{Msoll} respective en utilisant les paramètres enregistrés dans sa mémoire.
